# EUROPÄISCHE PATENTSCHRIFT

(11) **EP 4 045 866 B1**
(45) Veröffentlichungstag und Bekanntmachung des Hinweises auf die Patenterteilung: **19.07.2023**
(21) Anmeldenummer: 20772055.8
(22) Anmeldetag: 15.09.2020
(51) Int. Cl.: F41A 17/00, F41A 17/42, F41A 19/08, F41A 19/06, F41A 17/30, F41A 17/64

(54) **VORRICHTUNG ZUM ANTRIEB MECHANISCHER SICHERHEITSSYSTEME**
DEVICE FOR DRIVING MECHANICAL SAFETY SYSTEMS
DISPOSITIF DE COMMANDE DE SYSTÈMES MÉCANIQUES DE SÉCURITÉ

(30) Priorität: 16.10.2019 DE 102019127918
(43) Veröffentlichungstag der Anmeldung: 24.08.2022
(73) Patentinhaber: Rheinmetall Waffe Munition GmbH, 29345 Südheide (DE)
(72) Erfinder: BAUMANN, Berthold, 29348 Eschede (DE); LAWITZKE, Klaus, 39175 Biederitz (DE)
(74) Vertreter: DREISS Patentanwälte PartG mbB
(86) Internationale Anmeldenummer: PCT/EP2020/075687
(87) Internationale Veröffentlichungsnummer: WO 2021/073818

(56) Entgegenhaltungen:
- EP-A1- 0 533 179
- EP-A1- 3 162 664
- CN-A- 109 373 806
- DE-A1-102008 060 214
- DE-B4-102011 106 200
- US-B1- 7 469 623

## Beschreibung

Die vorliegende Erfindung betrifft eine Vorrichtung zum Antrieb mechanischer Sicherheitssysteme. Diese werden bei Schusswaffen mit mechanischen Anzündmechanismen benötigt.

Schusswaffen mit mechanischen Anzündmechanismen werden kaliberunabhängig mit mechanischen Sicherungssystem zur Vermeidung einer ungewollten Schussabgabe gesichert. Diese mechanischen Sicherungssysteme werden bei kleinkalibrigen Handfeuerwaffen und bei bemannten großkalibrigen Waffensystemen durch den Schützen oder durch das Bedienpersonal manuell betätigt.

In automatischen Waffenstationen und unbemannten, automatischen großkalibrigen Waffensystemen müssen diese mechanischen Sicherungssysteme vom Schützen bzw. vom Bedienpersonal fernbedient werden können. Die vorliegende Anmeldung beschreibt somit einen mechanischen Antriebsmechanismus, über welchen die Sicherungseinrichtung unbemannter, großkalibriger Waffensysteme mit mechanisch arbeitenden Sicherungssystem gesteuert werden können. In einer besonderen Ausführungsform wird diese Steuerung fernbedienbar gestaltet.

Aus dem Stand der Technik ist dazu beispielsweise die DE 10 2011 106 200 B4 bekannt, welche eine fernbedienbare Schlagbolzensicherung, auch für unbemannte Fahrzeuge, offenbart. Dabei wird eine mechanische Schlagbolzensicherung elektrisch angetrieben und entsprechend aktiviert oder deaktiviert.

Solche Lösungen sind jedoch immer Erstausrüstungsvarianten und können nicht für die Nachrüstung in vorhandenen Systemen genutzt werden. Sie fordern immer eine vollständige Bearbeitung der Konstruktion mit Neuzulassungen des Systems.

Bei nicht fernbedienbaren, vorhandenen Sicherungssystemen für großkalibrige Waffen wird eine Sicherungswelle genutzt. Durch mechanisches Einwirken auf die Sicherungswelle, nämlich durch Versetzen der Welle in eine Drehbewegung, kann bei den vorhandenen Systemen die Sicherung aktiviert oder deaktiviert werden.

Nächstliegender Stand der Technik ist die CN 109 373 806 A. Sie beschreibt eine Vorrichtung zum Antrieb mechanischer Sicherheitssysteme mit einem Gehäuse in dem mindestens ein Motor angeordnet ist, welcher mit einer ersten Zahnstange verbunden ist, wobei die erste Zahnstange in Wirkverbindung mit einem Ritzel und einem Sicherungshebel steht.

Aufgabe der vorliegenden Anmeldung ist es daher, einen Antriebsmechanismus bereitzustellen, welcher für mechanische, vorhandene Sicherheitssysteme anwendbar ist, in dem der Antriebsmechanismus die Sicherungswelle präzise und sicher derart in Drehbewegung versetzen kann, dass die Aktivierung bzw. Deaktivierung der Sicherung durch den Antriebsmechanismus gegeben ist. Vorzugsweise soll der Antriebsmechanismus dazu fernbedienbar gestaltet sein.

Die gestellte Aufgabe wird durch die Merkmale des Hauptanspruchs gelöst.

Die Vorrichtung zum Antrieb mechanischer Sicherheitssysteme ist dazu mit einem Gehäuse versehen und in diesem Gehäuse untergebracht. Ebenfalls im Gehäuse angeordnet ist mindestens ein beweglicher Kolben, welcher mit einer ersten Zahnstange verbunden ist. Somit wirkt die Bewegung des Kolbens ebenso auf die erste Zahnstange.

Die erste Zahnstange steht in Verbindung mit einem Ritzel und dieses steht wiederum in der Verbindung mit einer zweiten Zahnstange, welche ebenfalls beweglich im Gehäuse angeordnet ist.

Eine Bewegung des Kolbens veranlasst somit die erste Zahnstange, sich mit dem Kolben zu bewegen. Die Bewegung der ersten Zahnstange wird auf das Ritzel übertragen, sodass das Ritzel eine Drehbewegung ausführt. Diese Drehbewegung wird wiederum auf die zweite Zahnstange übertragen, sodass diese in Bewegung versetzt wird. Die erste und die zweite Zahnstange bewegen sich somit gegensätzlich.

Der bewegliche Kolben kann als pragmatischer oder hydraulischer Kolben ausgeführt sein, sodass durch Beaufschlagung von Luft oder Hydraulikflüssigkeit der Kolben in Bewegung versetzt wird. Vorzugsweise geschieht dies durch Gehäusedeckel, welche dem Gehäuse zugeordnet werden und den Kolben im Gehäuse einschließen. Die Gehäusedeckel weisen dabei hydraulische oder pneumatische Anschlüsse auf, um den Kolben entsprechend steuern zu können.

Vorzugsweise ist die Bewegung des Kolbens in zwei Richtungen vorgesehen, was beispielsweise durch die Anordnung von zwei hydraulischen oder pneumatischen Anschlüssen geschehen kann. Dafür werden vorzugsweise zwei Gehäusedeckel vorgeschlagen, sodass die hydraulische oder pragmatische Ansteuerung des Kolbens beidseitig vom Kolben geschehen kann. Es ist jedoch auch möglich, lediglich einen Anschluss für die Pneumatik oder Hydraulik vorzusehen und den Kolben unter Kraftbeaufschlagung in eine Richtung zu bewegen und durch Erzeugung eines entsprechenden Unterdrucks in die andere Richtung bewegen zu lassen.

Erfindungsgemäß ist ein Sicherungshebel vorgesehen, welcher einer Öffnung aufweist und in Wirkverbindung mit der Sicherungswelle des zu betätigenden Sicherungssystems stehen kann. Dabei wird die Sicherungswelle bei Versetzung des Sicherungshebels in Drehbewegung ebenfalls in Drehbewegung versetzt. Diese Bewegungsübertragung des Sicherungshebels auf die Sicherungswelle kann durch Kraftschluss oder Formschluss der Öffnung des Sicherungshebels mit der Sicherungswelle geschehen.

Ebenfalls erfindungsgemäß ist eine Schaltklaue auf der zweiten Zahnstange vorgesehen, wobei diese Schaltklaue mit der zweiten Zahnstange derart verbunden ist, dass bei Bewegung der zweiten Zahnstange die Schaltklaue ebenfalls in Bewegung versetzt wird.

Die Schaltklaue kann bei ihrer Bewegung dann in Wirkverbindung mit dem Sicherungshebel treten und den Sicherungshebel in Drehbewegung versetzen. Dies kann dann ebenfalls die Sicherungswelle des Sicherungssystems in Bewegung versetzen. Durch eine solche Drehbewegung der Sicherungswelle kann das Sicherungssystem dann vom aktivierten in den deaktivierten Zustand und andersherum überführt werden.

Um zu gewährleisten, dass das Sicherungssystem im aktivierten oder deaktivierten Zustand gehalten wird, wird in einer besonderen Ausführungsform vorgeschlagen, dass die erste Zahnstange eine Steuerkurve aufweist, welche in Kontakt mit einer ersten Stirnfläche eines beweglichen Bolzens steht. Bei der Bewegung der ersten Zahnstange und der Steuerkurve gleitet dann die erste Stirnfläche des beweglichen Bolzens entlang der Steuerkurve und wird durch die Steuerkurve längsbewegt.

Mit seiner zweiten Stellfläche steht der Bolzen in Kontakt mit einer Schaltgabel. Diese Schaltgabel ist drehgelagert, sodass bei der Bewegung des Bolzens die Schaltgabel in eine Drehbewegung versetzt werden kann.

Weiterhin ist in der besonderen Ausführungsform ein Druckstück vorgesehen, welches ebenfalls längsbeweglich ist und durch eine Feder in Richtung der Schaltgabel gedrückt wird. Das Druckstück sowie der Bolzen sind dabei auf unterschiedlichen Seiten der Drehlagerung der Schaltgabel angeordnet. Durch diese Anordnung drückt durch die Federkraft das Druckstück die Schaltgabe in eine Richtung, wobei der Bolzen durch seine Bewegung gegen die Federkraft des Druckstücks die Schaltgabe in eine andere Drehrichtung bewegen kann.

Weiterhin ist einer besonderen Ausführungsform eine Verriegelungsbuchse vorgesehen, welche koaxial zu der Öffnung des Sicherungshebels angeordnet ist. Die Verriegelungsbuchse ist dabei in axialer Richtung verschiebbar angeordnet und kann sich entsprechend ihrer Position in Wirkverbindung mit der Sicherungswelle des Sicherungssystems befinden oder nicht.

Die Verriegelungsbuchse kann dabei in axialer Richtung von der Schaltgabel bewegt werden. Je nach Drehbewegung der Schaltgabel wird die Verriegelungsbuchse in Wirkverbindung mit der Sicherungswelle gebracht oder aus der Wirkverbindung gelöst. In Wirkverbindung der Sicherungswelle mit der Verriegelungsbuchse wird die Sicherungswelle in ihrer Position gehalten und kann nicht bewegt werden.

Die Beweglichkeit der zweiten Zahnstange kann durch Einbringung in eine T-förmige Nut des Gehäuses geschehen. Dementsprechend wird die zweite Zahnstange dann in der Nut geführt, so dass eine Längsbewegung entlang der Nut ermöglicht wird.

Zur Herstellung der Fernbedienbarkeit wird vorgeschlagen, dass ein Aktuator vorgesehen ist, welcher die Bewegung des mindestens einen Kolben veranlassen kann. Der Aktuator ist dabei pneumatischer oder hydraulischer Natur und sorgt für die Steuerung des Zu- oder Abflusses der hydraulischen Flüssigkeit bzw. der Zuführung oder Abführung pneumatischer Luft.

Die erfindungsgemäße Vorrichtung weist somit folgende Funktion auf:
Wird der mindestens eine Kolben, welcher zu einem der Gehäusedeckel positioniert ist, mit Druckluft oder Hydraulikflüssigkeit beaufschlagt, so bewegt sich der Kolben mit der ersten Zahnstange in Richtung des gegenüberliegenden Gehäusedeckels. Dabei wird das Ritzel in Rotation um seine Achse versetzt und die zweite Zahnstange mit der Schaltklaue entgegen der Kolbenrichtung verschoben. Bei der Positionsänderung der Schaltklaue gelangt diese in Wirkverbindung mit dem Sicherungshebel, welcher dadurch in Drehbewegung versetzt wird. Durch diese Drehbewegung wird die Sicherungswelle des mechanischen Sicherheitssystems in Drehbewegung versetzt und kann dadurch das Sicherungssystem in einen aktivierten oder deaktivierten Zustand bringen. Dieser Vorgang kann wiederholt werden, um die Sicherungswelle des Sicherungssystems weiter zu drehen, falls dies notwendig ist.

In der besonderen Ausführungsform kann bei der Bewegung des Kolbens gleichzeitig der Bolzen auf der Steuerkurve entlanggleiten, sodass er auf die Schaltgabel drückt. Die Schaltgabel wird dadurch in Drehbewegung versetzt und dreht sich entgegen des Federdrucks des Druckstücks und spannt dabei die Feder des Druckstücks.

Bei der Bewegung der Schaltgabel drückt diese die Verriegelungsbuchse auf der Sicherungswelle in Richtung des Sicherungshebels und hebt somit die Verriegelung der Sicherungswelle auf.

Da die Schaltklaue über die zweite Zahnstange zusammen sich entgegen der Kolbenrichtung bewegt, kann die Bewegung der Sicherungswelle hierbei nur ausgeführt werden, wenn die Verriegelungsbuchse die Sicherungswelle vorher entsichert hat.

Nach der Bewegung der Sicherungswelle durch den Sicherungshebel wird vor Erreichen der neuen Winkelposition der Bolzen durch die Steuerkurve freigegeben, wobei die Federkraft des Druckstücks die Schaltgabel wieder in ihre Ausgangsposition bringt und die Schalgabel dadurch die Verriegelungsbuchse auf der Sicherungswelle in die Sicherungsposition überführt.

Durch diese besondere Ausführungsform wird durch das Sichern der Sicherungswelle durch die Verriegelungsbuchse sichergestellt, dass kein unbeabsichtigtes Drehen der Sicherungswelle stattfindet.

Bei Verwendung von mehr als einem Kolben wird vorgeschlagen, dass die Kolben parallel zueinander angeordnet sind und die gleiche Bewegung ausführen. Dadurch kann die Krafteinwirkung die benötigt wird, vergrößert werden. Ebenso kann vorgesehen sein, dass die Kolben hintereinander verschaltet sind, sodass ein größerer Weg durch die Zahnstangen zurückgelegt werden kann.

Weitere Merkmale der vorliegenden Erfindung ergeben sich aus den beigefügten Zeichnungen.

Es zeigen:
- Figur 1:: Schematische Darstellung der erfindungsgemäßen Vorrichtung
- Figur 2:: Schematische Darstellung der Verriegelung in Seitenansicht.

Figur 1 zeigt eine schematische Darstellung der erfindungsgemäßen Vorrichtung zum Antrieb mechanischer Sicherheitssysteme. Dabei wirkt die erfindungsgemäße Vorrichtung auf eine nicht gezeigte Sicherungswelle, welche in einer dafür vorgesehenen Öffnung des Sicherungshebels 12 eingebracht ist. Die anzutreibende Sicherungswelle steht in Wirkverbindung mit der Öffnung des Sicherungshebels 12, sodass die Welle durch den Sicherungshebel 12 in Drehbewegung versetzt werden kann.

Dazu weist die erfindungsgemäße Vorrichtung ein Gehäuse 1 auf, in welchem mindestens ein beweglicher Kolben 3 untergebracht ist. Der bewegliche Kolben 3 steht in Verbindung mit einer ersten Zahnstange 4 sodass die Bewegung des Kolbens 3 auf die Zahnstange 4 übertragen wird.

Die erste Zahnstange 4 wiederum steht wird Verbindung mit einem Ritzel 8. Bei Bewegung des Kolbens 3 wird somit die Zahnstange 4 in Längsbewegung versetzt und durch die Bewegung der Zahnstange 4 das Ritzel 8 in Drehbewegung versetzt.

Eine zweite Zahnstange 9 ist ebenfalls längsbeweglich im Gehäuse 1 angeordnet und steht ebenfalls in der Verbindung mit dem Ritzel 8, sodass eine Drehbewegung des Ritzels 8 die zweite Zahnstange 9 in Bewegung versetzen kann.

Die Bewegung des Kolbens 3 und somit Bewegung der ersten Zahnstange 4 wirkt somit derart auf die Vorrichtung, dass sich die zweite Zahnstange 9 entgegengesetzt der Bewegungsrichtung der ersten Zahnstange 4 bewegt.

Auf der zweiten Zahnstange 9 ist eine Schaltklaue 10 angeordnet, welche zusammen mit der zweiten Zahnstange 9 bewegt werden kann. Dabei ist die Schallklaue 9 derart angeordnet, dass diese bei Längsbewegung in Wirkverbindung mit dem Sicherungshebel 12 gelangen kann und durch die daraus resultierende Bewegung des Sicherungshebels 12 die Sicherungswelle des mechanischen Sicherheitssystems antreiben kann.

Das Gehäuse 1 ist dabei mit mindestens einem Gehäusedeckel 2 versehen, nämlich derart, dass die Gehäusedeckel 2 das Gehäuse 1 abschließen und den Kolben 3 im Inneren des Gehäuses 1 einschließen. Die Gehäusedeckel 2 können dabei hydraulische oder pneumatische Anschlüsse zur Betätigung der Kolben 3 aufweisen.

Die erste Zahnstange 4 ist mit einer Steuerkurve 5 versehenen, welche zur Ver- und Entriegelung der Sicherungswelle des mechanischen Sicherheitssystems genutzt werden kann.

Eine entsprechende Verriegelung ist in Seitenansicht in Figur 2 gezeigt. Die Steuerkurve 5 steht dabei in Kontakt mit einer ersten Stirnfläche eines längsbeweglichen Bolzens 6. Mit der zweiten Stirnfläche steht der Bolzen 6 in Kontakt mit einer Schaltgabel 7. Die Schaltgabel 7 wiederum ist drehgelagert und fungiert als Wippe. Die Bewegung des Bolzens 6 kann dadurch die Schaltgabel 7 zu ihrer Drehbewegung veranlassen.

Der Bolzen 6 ist auf einer Seite der Wippe, welche die Schaltgabel 7 bildet, angeordnet und auf der gegenüberliegenden Seite ist ein Druckstück 11 vorgesehen. Das Druckstück 11 ist dabei durch eine Feder belastet, derart, dass das Druckstück 11 längsbeweglich in Richtung Schaltgabel 7 gedrückt wird. Durch diese Anordnung sorgt das federbelastete Druckstück dafür, dass die Schaltgabel 7 den Kontakt mit dem Bolzen 6 nicht verliert. Entsprechend der Steuerkurve 5 wird dann beim Verfahren des Kolbens 3 die Schaltgabel 7 in Drehbewegung versetzt.

In der Vorrichtung ist ebenfalls eine Verriegelungsbuchse 13 vorgesehen, welche in axialer Richtung verschiebbar angeordnet ist und durch die Schaltgabel 7 bewegt werden kann. Dabei ist die Verriegelungsbuchse 13 koaxial zur Öffnung des Sicherungshebels 12 ausgelegt. Durch die Bewegung der Verriegelungsbuchse 13 wird eine Verriegelung der Sicherungswelle des Sicherheitssystems vorgenommen. Durch die Position der Verriegelungsbuchse 13 wird Sicherungswelle in ihrer Position gehalten oder für eine eventuelle Drehbewegung freigegeben.

Die Sicherungsbuchse 13 kann dabei federbelastet sein, sodass die Sicherungsbuchse 13 in ihrer Verriegelungsposition gehalten wird.

Die vorliegende Erfindung ist nicht auf die vorgenannten Merkmale beschränkt. Vielmehr sind weitere Ausgestaltungen denkbar. So kann die Sicherungswelle statt einem runden Querschnitt einen eckigen Querschnitt aufweisen. Dementsprechend ist dann auch die Öffnung des Sicherungshebels zu gestalten. Die vorliegende Vorrichtung ist dazu ausgelegt, als Nachrüstung für alle vorhandenen mechanischen Sicherheitssysteme großkalibrige Waffen genutzt zu werden. Dazu muss lediglich die Öffnung des Sicherungshebels auf die vorhandene Sicherheitswelle aufgebracht werden. Dadurch wird eine entsprechende Nachrüstung vorhandener Systeme sehr einfach gestaltet.

### BEZUGSZEICHENLISTE

- 1: Gehäuse
- 2: Gehäusedeckel
- 3: Kolben
- 4: Erste Zahnstange
- 5: Steuerkurve
- 6: Bolzen
- 7: Schaltgabel
- 8: Ritzel
- 9: Zweite Zahnstange
- 10: Schaltklaue
- 11: Druckstück
- 12: Sicherungshebel
- 13: Verriegelungsbuchse

## Patentansprüche

1. Vorrichtung zum Antrieb mechanischer Sicherheitssysteme, mit einem Gehäuse (1),wobei mindestens ein beweglicher Kolben (3) im Gehäuse (1) angeordnet ist, welcher mit einer ersten Zahnstange (4) verbunden ist, wobei die erste Zahnstange (4) in Wirkverbindung mit einem Ritzel (8) steht, wobei eine zweite Zahnstange (9) beweglich im Gehäuse (1) angeordnet ist, welche ebenfalls in Wirkverbindung mit dem Ritzel (8) steht, sowie mit einem Sicherungshebel (12) und einer Schaltklaue (10), welche an der zweiten Zahnstange (9) befestigt ist und bei der Bewegung der zweiten Zahnstange (9) den Sicherungshebel (12) betätigen kann.

2. Vorrichtung nach Anspruch 1, **dadurch gekennzeichnet, dass** das Gehäuse (1) mit mindestens einem Gehäusedeckel (2) abgeschlossen wird, wobei die Gehäusedeckel (2) hydraulische oder pneumatische Anschlüsse zur Betätigung der Kolben (3) aufweisen.

3. Vorrichtung nach Anspruch 1 oder 2, **dadurch gekennzeichnet, dass** die erste Zahnstange (4) eine Steuerkurve (5) aufweist, welche in Kontakt mit einer ersten Stirnfläche eines beweglichen Bolzens (6) steht, wobei der Bolzen (6) mit einer zweiten Stirnfläche in Kontakt mit einer Schaltgabel (7) steht und diese Schaltgabel (7) durch eine Drehlagerung gelagert wird, so dass Bolzen (6) die Schaltgabel (7) in eine Drehbewegung versetzen kann.

4. Vorrichtung nach Anspruch 3, **dadurch gekennzeichnet, dass** die Vorrichtung ein Druckstück (1 1) umfasst, welches durch eine Feder in Richtung der Schaltgabel (7) gedrückt wird, wobei Druckstück und Bolzen (6) auf unterschiedlichen Seiten der Drehlagerung angeordnet sind.

5. Vorrichtung nach Anspruch 3 oder 4, **dadurch gekennzeichnet, dass** eine Verriegelungsbuchse (13) vorgesehen ist, welche in Achsenrichtung verschiebbar angeordnet ist und durch die Schaltgabel (7) bewegt werden kann.

6. Vorrichtung nach einem der Ansprüche 1 bis 5, **dadurch gekennzeichnet, dass** ein Aktuator vorgesehen ist, welcher die Bewegung der Kolben (3) veranlassen kann.

7. Vorrichtung nach Anspruch 6, **dadurch gekennzeichnet, dass** der Aktuator fernbedienbar ausgeführt ist.

8. Vorrichtung nach einem der Ansprüche 1 bis 7, **dadurch gekennzeichnet, dass** die zweite Zahnstange durch eine T-förmige Nut geführt wird.

9. Vorrichtung nach einem der Ansprüche 3 bis 8, **dadurch gekennzeichnet, dass** die Steuerkurve (5) derart verläuft, dass bei der Bewegung der Kolben (3) die mitgeführte Steuerkurve (5) den Bolzen (6) zunächst von einer Ausgangsposition in Richtung Schaltgabel (7) anhebt und am Ende der Bewegung den Bolzen (6) wieder in seine Ausgangsposition überführt.

10. Vorrichtung nach einem der Ansprüche 1 bis 8 **dadurch gekennzeichnet, dass** mindestens zwei Kolben (3) vorgesehen sind, welche parallel zueinander oder in Reihe angeordnet sind.

11. Verwendung der Vorrichtung nach einem Ansprüche 1 bis 10 für großkalibrige Waffenanlagen.

12. Verwendung nach Anspruch 11, **dadurch gekennzeichnet, dass** das Sicherheitssystem über eine Schaltwelle aktiviert und/oder deaktiviert wird.

13. Verwendung nach Anspruch 12, **dadurch gekennzeichnet, dass** die Drehbewegung der Schaltwelle durch die Verriegelungsbuchse (13) verhindert werden kann.

14. Verwendung nach Anspruch 12 oder 13, **dadurch gekennzeichnet, dass** die Betätigung des Sicherungshebels (12) die Drehbewegung der Schaltwelle veranlassen kann.

## Claims

1. A device for driving mechanical safety systems, comprising a housing (1), wherein at least one movable piston (3) is arranged in the housing (1), which piston is connected to a first toothed rack (4), wherein the first toothed rack (4) is operatively connected to a pinion (8), wherein a second toothed rack (9) is movably arranged in the housing (1), which second toothed rack is also operatively connected to the pinion (8), and comprising a safety lever (12) and a shift claw (10) which is fastened to the second toothed rack (9) and can actuate the safety lever (12) during the movement of the second toothed rack (9).

2. The device according to claim 1, **characterized in that** the housing (1) is closed by at least one housing cover (2), the housing covers (2) having hydraulic or pneumatic connections for actuating the pistons (3).

3. The device according to claim 1 or claim 2, **characterized in that** the first toothed rack (4) has a control cam (5) which is in contact with a first end face of a movable bolt (6), a second end face of the bolt (6) being in contact with a shift fork (7), and this shift fork (7) being mounted by a rotary bearing so that the bolt (6) can set the shift fork (7) into a rotational movement.

4. The device according to claim 3, **characterized in that** the device comprises a pressure piece (11) which is pressed by a spring in the direction of the shift fork (7), the pressure piece and bolt (6) being arranged on different sides of the rotary bearing.

5. The device according to claim 3 or claim 4, **characterized in that** a locking bush (13) is provided which is arranged to be displaceable in the axial direction and can be moved by the shift fork (7).

6. The device according to any of claims 1 to 5, **characterized in that** an actuator is provided which can induce the movement of the pistons (3).

7. The device according to claim 6, **characterized in that** the actuator is designed to be remotely controllable.

8. The device according to any of claims 1 to 7, **characterized in that** the second toothed rack is guided through a T-shaped groove.

9. The device according to any of claims 3 to 8, **characterized in that** the control cam (5) extends in such a way that, during the movement of the pistons (3), the entrained control cam (5) initially lifts the bolt (6) from a starting position in the direction of the shift fork (7) and, at the end of the movement, transfers the bolt (6) back into its starting position.

10. The device according to any of claims 1 to 8, **characterized in that** at least two pistons (3) are provided which are arranged parallel to one another or in series.

11. A use of the device according to any of claims 1 to 10 for large-caliber weapons systems.

12. The use according to claim 11, **characterized in that** the safety system is activated and/or deactivated via a switch shaft.

13. The use according to claim 12, **characterized in that** the rotational movement of the switch shaft can be prevented by the locking bush (13).

14. The use according to claim 12 or claim 13, **characterized in that** the actuation of the safety lever (12) can induce the rotational movement of the switch shaft.

## Revendications

1. Dispositif pour l'entraînement de systèmes de sécurité mécaniques, avec un boîtier (1), dans lequel au moins un piston (3) mobile est disposé dans le boîtier (1), lequel est relié à une première crémaillère (4), dans lequel la première crémaillère (4) est en liaison fonctionnelle avec un pignon (8), dans lequel une deuxième crémaillère (9) est disposée de manière mobile dans le boîtier (1), laquelle est également en liaison fonctionnelle avec le pignon (8), ainsi qu'avec un levier de blocage (12) et un crabot d'embrayage (10), lequel est fixé sur la deuxième crémaillère (9) et peut actionner le levier de blocage (12) lors du mouvement de la deuxième crémaillère (9).

2. Dispositif selon la revendication 1, **caractérisé en ce que** le boîtier (1) est fermé avec au moins un couvercle de boîtier (2), dans lequel les couvercles de boîtier (2) présentent des raccordements hydrauliques ou pneumatiques pour l'actionnement des pistons (3).

3. Dispositif selon la revendication 1 ou 2, **caractérisé en ce que** la première crémaillère (4) présente une came de commande (5), laquelle est en contact avec une première surface frontale d'un boulon (6) mobile, dans lequel le boulon (6) avec une deuxième surface frontale est en contact avec une fourchette d'embrayage (7) et cette fourchette d'embrayage (7) est supportée par un palier rotatif, de sorte que le boulon (6) peut mettre la fourchette d'embrayage (7) en mouvement rotatif.

4. Dispositif selon la revendication 3, **caractérisé en ce que** le dispositif comprend une pièce de poussée (11), laquelle est pressée par un ressort en direction de la fourchette d'embrayage (7), dans lequel la pièce de poussée et le boulon (6) sont disposés sur des faces différentes du palier rotatif.

5. Dispositif selon la revendication 3 ou 4, **caractérisé en ce qu'**une douille de verrouillage (13) est prévue, laquelle est disposée de manière à pouvoir coulisser dans la direction axiale et peut être déplacée par la fourchette d'embrayage (7) .

6. Dispositif selon l'une quelconque des revendications 1 à 5, **caractérisé en ce qu'**un actionneur est prévu, lequel peut déclencher le mouvement du piston (3).

7. Dispositif selon la revendication 6, **caractérisé en ce que** l'actionneur est conçu de manière à pouvoir être télécommandé.

8. Dispositif selon l'une quelconque des revendications 1 à 7, **caractérisé en ce que** la deuxième crémaillère est guidée par une rainure en forme de T.

9. Dispositif selon l'une quelconque des revendications 3 à 8, **caractérisé en ce que** la came de commande (5) s'étend de telle sorte que lors du mouvement des pistons (3) la came de commande (5) entraînée soulève tout d'abord le boulon (6) à partir d'une position initiale en direction de la fourchette d'embrayage (7) et à la fin du mouvement ramène le boulon (6) dans sa position initiale.

10. Dispositif selon l'une quelconque des revendications 1 à 8, **caractérisé en ce qu'**au moins deux pistons (3) sont prévus, lesquels sont disposés parallèlement l'un à l'autre ou en rangée.

11. Utilisation du dispositif selon l'une quelconque des revendications 1 à 10 pour des postes de tir de gros calibre.

12. Utilisation selon la revendication 11, **caractérisé en ce que** le système de sécurité est activé et/ou désactivé par l'intermédiaire d'un arbre d'embrayage.

13. Utilisation selon la revendication 12, **caractérisé en ce que** le mouvement rotatif de l'arbre d'embrayage peut être empêché par la douille de verrouillage (13).

14. Utilisation selon la revendication 12 ou 13, **caractérisé en ce que** l'actionnement du levier de blocage (12) peut déclencher le mouvement rotatif de l'arbre d'embrayage.
